# EUROPÄISCHE PATENTSCHRIFT

(11) **EP 0 892 073 B1**
(45) Veröffentlichungstag und Bekanntmachung des Hinweises auf die Patenterteilung: **11.09.2002**
(21) Anmeldenummer: 98110287.4
(22) Anmeldetag: 05.06.1998
(51) Int. Cl.: C22B 9/18

(54) **Trichterkokille mit trichterförmigem Einsatzrohr für das Elektroschlackeumschmelzen sowie Verfahren dazu**
Funnel-shaped mould with a liner tube for the electroslag remelting as well a process therefor
Lingotiére en forme d'entonnoir avec un tube de revêtement pour la refusion sous laitier électroconducteur ainsi qu' un procédé associé

(30) Priorität: 02.07.1997 DE 19728098
(43) Veröffentlichungstag der Anmeldung: 20.01.1999
(73) Patentinhaber: Inteco Internationale Technische Beratung Gesellschaft mbH, A-8600 Bruck a.d. Mur (AT)
(72) Erfinder: Popov, Iwaylo Dimitrov, Dipl.-Ing., 8605 Kapfenberg (AT)
(74) Vertreter: Hiebsch, Gerhard F., Dipl.-Ing.

(56) Entgegenhaltungen:
- DE-A- 1 583 889
- DE-A- 2 724 885
- DE-A- 3 436 958
- DE-B- 2 328 804
- US-A- 4 145 563

## Beschreibung

Die Erfindung betrifft eine Trichterkokille mit trichterförmigem Einsatzrohr für das Elektroschlackeumschmelzen wenigstens einer Abschmelzelektrode -- insbesondere einer Stahlelektrode in der Sondermetallurgie -- nach dem Oberbegriff des Patentanspruchs 1. Zudem erfaßt die Erfindung ein Verfahren zum Elektroschlackeumschmelzen.

Es sind mehrere Arten von sog. ESU-Kokillen mit wassergekühltem rohrartigem Kupfereinsatz bekannt, der in einem Mantelrohr mit entsprechenden Anschlüssen für Kühlwasser untergebracht ist; im Mantelrohr oder im Kupfereinsatz sind Kühlkanäle vorgesehen, die dazu dienen, das Kühlwasser entsprechend der Form der Kokille und der notwendigen Kühlwassergeschwindigkeit über den Kokillenumfang zu verteilen. Der Kupfereinsatz kann verschiedene Formen aufweisen, so daß unterschiedliche Abschmelzelektroden zu Blockformaten verschiedenen Querschnitts umgeschmolzen zu werden vermögen.

Eine in der Praxis verbreitete Kokillenform ist die sog. Trichterkokille, die das Umschmelzen von Elektroden mit einem großen Durchmesser zu Blöcken mit einem kleineren Durchmesser ermöglicht. Eine solche Kokille zum Elektroschlackeumschmelzen mit einer Abschmelzelektrode zu einem im unteren rohrförmigen Kokillenbereich entstehenden sowie aus diesem nach unten abzuziehenden Block ist der DE-AS 2 328 804 zu entnehmen. Während des Blockaufbaus wird eine Relativbewegung zwischen Block und Kokille aufrechterhalten. Dabei taucht die Abschmelzelektrode in ein Schlackenbad ein, das sich im oberen Bereich der von einem Tragorgan gehaltenen Trichterkokille befindet.

Bei Trichterkokillen ist es erforderlich, den Schmelzstrom direkt aus der Schlacke zurück in das Netz zu führen, da der kleinere Blockdurchmesser nicht die ganze Schmelzstrommenge zurückleiten kann. Da aber die Schlacke, in welcher der Schmelzvorgang stattfindet, nur im flüssigen Zustand stromleitend ist, bleibt ein direkter Stromanschluß an der Kokillenwand unmöglich; durch die Wasserkühlung des Kupfereinsatzes bildet sich an der Innenseite der Kokillenwand eine harte, nicht geschmolzene -- und dadurch nicht stromleitende -- Schlackenschicht. Aus diesem Grunde werden verschiedene zusätzliche Elektroden im Schlackenbad verwendet, die während des Schmelzens heiß genug bleiben, um die Schlacke nicht erstarren zu lassen und dadurch die Stromrückführung von der flüssigen Schlacke in das Netz gewährleisten. Nicht verzehrbare Elektroden dieser Art zeigt US-A-4,145,563 beispielhaft als zur Abschmelzelektrode etwa achsparallele Stabelektroden oder als -- ebenfalls das Schlackenbad überragende -- hohle Zylinderelektroden, die ihre Abschmelzelektrode in Abstand umgeben. Werden für nicht verzehrbare Elektroden Graphitelemente oder Teile aus Graphit-Kupfer-Keramikmischungen eingesetzt, so ergibt sich das Problem, den richtigen elektrischen Kontakt zwischen der Elektrode und einem anzuschließenden Hochstromkabel zu gewährleisten, da bei den im Schmelzbereich herrschenden Temperaturen die mechanischen Eigenschaften solcher Elektroden stark beeinträchtigt sind und jede Art von lokaler mechanischer Verbindung -- wie beispielsweise Schrauben od. dgl. -- die Elektrode sehr schnell zerstören.

In Kenntnis dieses Standes der Technik liegt der Erfindung die Aufgabe zugrunde, eine ESU-Trichterkokille zu schaffen, bei der die oben erwähnten Probleme nicht auftreten; die zum sicheren elektrischen Kontakt zwischen der nicht verzehrbaren Elektrode und den weiterleitenden Stromteilen notwendigen Kräfte sollen unabhängig von den sich ständig ändernden thermischen Bedingungen gute Arbeitsbedingungen für die Elektrode gewährleisten.

Diese Aufgabe wird durch die Lehre der unabhängigen Patentansprüche gelöst; die Unteransprüche geben günstige Weiterbildungen an.

Erfindungsgemäß ist im oberen Bereich des Einsatzrohres der Trichterkokille eine umlaufende Ausnehmung für eine etwa ringförmige Graphitelektrode vorgesehen und diese vom Einsatzrohr durch ein Isolationsorgan getrennt, wobei sich die Graphitelektrode unter dem Schlackenbadniveau befindet und von einem Isolierelement übergriffen ist, das mit der Graphitelektrode einen etwa ringförmigen Spalt begrenzt sowie mittels eines Hochstromkabels mit dem elektrischen Netz verbunden ist. Dazu hat es sich als günstig erwiesen, die Graphitelektrode zum Einsatzrohr hin einem keramischen Isolationsring aufzulegen, wobei sie von einem wassergekühlten Kontaktring als Isolierelement übergriffen wird.

Diese ESU-Trichterkokille besteht im wesentlichen aus einem -- in einem Wassermantel untergebrachten -- trichterförmigen Kupfereinsatzrohr, das im oberen Teil vorzugsweise zylindrisch ausgeführt ist und dessen unterer blockformender Teil einen runden, quadratischen oder sogar mehreckigen Querschnitt aufweisen kann. Die schulterartig ausgebildete Ausnehmung im oberen zylindrischen Teil des Einsatzrohres oder Kupfereinsatzes nimmt die ringförmige Graphitelektrode auf, die zum Einsatzrohr hin einer keramischen Isolierung -- bevorzugt einem keramischer Isolationsring -- aufliegt sowie zur Abschmelzelektrode hin jenem wassergekühlten Kontaktring zugeordnet ist.

Erfindungsgemäß ist ein zwischen dem Kupfereinsatz bzw. Einsatzrohr und einem Mantelrohr gebildeter Spaltraum für das Kühlwasser im oberen Teil der Kokille durch einen O-Ring abgedichtet, der bevorzugt in einer sich zum Einsatzrohr öffnenden Nut im oberen zylindrischen Teil des Mantelrohres lagert. Im unteren Teil ist der Kühlwasserspalt durch einen anderen O-Ring wesentlich kürzeren Durchmessers durch einen anderen O-Ring wesentlich kürzeren Durchmessers abgedichtet, der sich -- wie jener andere O-Ring im oberen Teil der Kokille -- in einer zum Einsatzrohr offenen Nut befindet.

Der wassergekühlte Kontaktring ist vorteilhafterweise durch Stiftschrauben mit einer die Kokille haltenden Tragplatte so verbunden, daß er einerseits auf die Stiftschrauben umfassenden Isolationshülsen aufliegt, anderseits ein Ringspalt zwischen ihm und der ringförmigen Graphitelektrode in Ruhelage gewährleistet bleibt.

Da die vom oberen O-Ring umfaßte Fläche erheblich größer ist als die entsprechende Fläche des unteren O-Ringes kürzeren Durchmessers, entsteht dank des Kühlwasserdruckes eine Kraft, die das Einsatzrohr zur Graphitelektrode hin drückt und letztere -- unter Minderung jenes Ringspaltes -an den Kontaktring preßt. Der elektrische Stromfluß ist gewährleistet; denn nach einem anderen Merkmal der Erfindung ist der Kontaktring mittels eines Hochstromkabels mit dem elektrischen Netz verbunden.

Die Vorteile der Erfindung sind
. eine konstante und gleichmäßig verteilte Kontaktkraft zwischen Graphitelektrode und Kontaktring, dadurch einwandfreie Stromrückführung von der flüssigen Schlacke zurück in das elektrische Netz;
. eine verlängerte Lebensdauer der Graphitelektrode, die auf die konstanten und gleichmäßig über den Umfang der Elektrode verteilten Kraft- und Temperaturbeanspruchungen zurückzuführen ist;
. die Vermeidung des negativen Einflusses aller mechanischen Ausdehnungserscheinungen infolge thermischer Beanspruchung, da sich der Kupfereinsatz und alle anderen thermisch beanspruchten Teile ausdehnen können.

Dank der beschriebenen Maßgaben werden alle unerwünschten und nicht kalkulierbaren mechanischen Spannungen -- die an erster Stelle zur Zerstörung der Graphitelektrode führen könnten -- minimiert oder sogar vollkommen vermieden.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt jeweils schematisch in
- Fig. 1:: einen Längsschnitt durch eine trichterförmige Kokille für das Elektroschlackeumschmelzen;
- Fig. 2:: einen vergrößerten Ausschnitt aus Fig. 1 etwa nach deren Pfeil II.

Eine Trichterkokille 10 für das sog. Elektroschlackeumschmelzen (ESU) weist nach Fig. 1 ein aus Kupfer bzw. einer Kupferlegierung einstückig geformtes Einsatzrohr 12 auf, das aus einem zylindrischen Formrohr 14 -- eines Innendurchmessers d und eines Außendurchmessers d₁ --, einem sich von diesem aufwärts konisch erweiternden Trichterabschnitt 15 und einem an dessen größten Durchmesser e anschließenden zylindrischen Firstring 16 besteht. Das Einsatzrohr 12 ist von einem Mantelrohr 18 umgeben, das seinerseits einen unteren Rohrabschnitt 19 und einen nach oben angeformten Trichterabschnitt 20 anbietet.

Die einander gegenüberstehenden Paarungen der zylindrischen Rohrabschnitte 14,19 sowie der Trichterabschnitte 15,20 verlaufen in einem Spaltabstand a voneinander; der so gebildete Spaltraum 22 dient der Kühlwasserführung und ist nach oben hin durch einen O-Ring 24 abgedichtet. Dieser ruht in einer Nut 25, die sich zwischen zwei einwärts weisenden Radialrippen 26 eines Kragenringes 28 erstreckt. Letzterer setzt -- in Spaltabstand a zum Firstring 16 des Einsatzrohres 12 stehend -- das Mantelrohr 18, damit den Spaltraum 22, fort und ist an eine Tragplatte 30 angefügt, welche Zu- und Rückleitungen 31,32 für das Kühlwasser enthält.

Am unteren Ende ist der Spaltraum oder Kühlwasserspalt 22 durch einen -- gegenüber dem oberen O-Ring 24 -- wesentlich kleineren O-Ring 24ₜ abgedichtet, der in einer Innennut 25ᵢ eines -- an das Mantelrohr 18 angeflanschten und das Einsatzrohr 12 umfangenden -- Verschlußringes 34 sitzt.

In einer Schulterausnehmung 36, die durch einen -- aus jenem Firstring 16 herausgeformten -- Winkelrand 17 angebotenen wird, lagert auf einem keramischen Isolationsring 38 eine ringförmige Graphitelektrode 40. Diese wird von einem jenen Winkelrand 17 in Abstand übergreifenden Kontaktring 42 überdeckt, der als Hohlprofil mit wasserführendem Kühlkanal 44 ausgebildet ist. Der Kontaktring 42 wird durch bei 46 angedeutete Stiftschrauben mit der Tragplatte 30 so verbunden, daß er einerseits auf die Stiftschrauben 46 umfassenden Isolationshülsen 48 aufliegt, anderseits mit der ringförmigen Graphitelektode 40 einen Ringspalt 50 bildet. Zudem ist der Kontaktring 42 durch ein Hochstromkabel 52 mit einem elektrischen Netz 54 verbunden.

Nach entsprechender Vorbereitung der ESU-Trichterkokille 10 zum Anfahren eines Schmelzvorganges -- d.h. nach dem Einlassen des Kühlwassers in den Kühlwasserspalt 22, Befüllen der Trichterkokille 10 mit Schlacke 56 und Eintauchen einer in der Kokillenachse A aufgehängten Abschmelzelektrode 58 unter Strom -- beginnt der Umschmelzvorgang.

Da die vom oberen O-Ring 24 umfaßte Fläche wesentlich größer ist als die entsprechende Fläche am unteren O-Ring 24ₜ, entsteht -- angesichts eines im Kühlwasserspalt 22 herrschenden Drucks des Kühlwassers -- eine Kraft, die auf das Einsatzrohr 12 in Richtung F zur Graphitelektrode 40 wirkt und das Einsatzrohr 12 soweit zur Graphitelektrode 40 ausstößt, bis jener Ringspalt 50 geschlossen sowie ein sicherer elektrischer Kontakt zwischen Graphitelektrode 40 und Kontaktring 42 erreicht wird. Da der Kühlwasserdruck während des Schmelzvorganges konstant bleibt, wirkt die Kraft F ununterbrochen auf den Kupfereinsatz bzw. das Einsatzrohr 12. Aus diesem Grunde wird ein sicherer sowie gleichmäßiger mechanischer und gleichzeitig elektrischer Kontakt zwischen Graphitelektrode 40 und Kontaktring 42 gewährleistet.

Besteht der wassergekülte Kontaktring 42 aus einer kupferhaitigen Legierung, ist es kein Problem, den sicheren elektrischen Kontakt zwischen ihm und dem Hochstromkabel 52 mittels jeder beliebigen mechanischen Verbindungsart -- wie Schrauben od. dgl. -- zu realisieren. Da die Graphitelektrode 40 immer unterhalb des Schlackenpegels 51 bleibt und da sie ununterbrochen auf die Temperatur der geschmolzenen Schlacke 56 aufgeheizt ist, wird der elektrische Kontakt einerseits zwischen Schlacke 56 und Graphitelektrode 40 sowie anderseits zwischen letzterer und dem Kontaktring 42 ständig erhalten. Durch Absenken der axialen Abschmelzelektrode 58 in die Schlacke 56 schmilzt die Abschmelzelektrode 58 ab und tropft durch die Schlacke 56 abwärts.

Ein sich während des Schmelzvorgangs im unteren Teil der Trichterkokille 10 bildender Ingot oder Block 60 wird beim Absenken einer die Trichterkokille 10 nach unten begrenzenden Plattform oder Bodenplatte 62 aus dem unteren blockformenden Rohrabschnitt -- dem Formrohr 14 -- der Trichterkokille 10 ausgezogen.

## Patentansprüche

1. Trichterkokille mit trichterförmigem Einsatzrohr für das Elektroschlackeumschmelzen wenigstens einer Abschmelzelektrode (58), insbesondere einer Stahlelektrode in der Sondermetallurgie, mit einem wassergekühlten Einsatzrohr (12) aus Kupfer oder einer Kupferlegierung, wobei die ein Schlackenbad aufnehmende Trichterkokille und die teilweise in das Schlackenbad eintauchende Abschmelzelektrode an ein elektrisches Netz angeschlossen sind,
wobei
im oberen Bereich des Einsatzrohres (12) eine umlaufende Ausnehmung (36) für eine etwa ringförmige Graphitelektrode (40) vorgesehen und diese vom Einsatzrohr durch einen Isolationsring (38) getrennt ist, wobei sich die Graphitelektrode unter dem Schlackenbadniveau (51) befindet **gekennzeichnet durch** einen Kontaktring (42), der die Graphitelektrode (40) übergreift und mit der Graphitelektrode einen etwa ringförmigen Spalt (50) begrenzt sowie mittels eines Hochstromkabels (52) mit dem elektrischen Netz (54) verbunden ist.

2. Kokille nach Anspruch 1, **dadurch gekennzeichnet, daß** die Graphitelektrode (40) zum Einsatzrohr (12) hin einem keramischen Isolationsring (38) aufliegt und/oder von einem wassergekühlten Kontaktring (42) übergriffen ist.

3. Kokille nach Anspruch 1 oder 2, **dadurch gekennzeichnet, daß** die Ausnehmung (36) für die Graphitelektrode (40) als Schulterausnehmung eines umlaufenden Winkelrandes (17) des Einsatzrohres (12) ausgebildet ist.

4. Kokille an einem Tragorgan nach Anspruch 2, **dadurch gekennzeichnet, daß** der wassergekühlte Kontaktring (42) durch Stiftschrauben (46) mit einer Tragplatte (30) als Tragorgan so verbunden ist, daß er einerseits auf die Stiftschrauben umfassenden Isolationshülsen (48) aufliegt und anderseits mit der ringförmigen Graphitelektrode (40) den Ringspalt (50) bildet.

5. Kokille mit einem unteren Formrohr (14) und einem Firstring (16) größeren Durchmessers, der mit dem Formrohr durch einen Trichterabschnitt verbunden ist, nach einem der Ansprüche 1 bis 4, **dadurch gekennzeichnet, daß** zwischen dem Einsatzrohr (12) und einem dieses umgebenden Mantelrohr (18) ein Spaltraum (22) für Kühlwasser gebildet ist, der sowohl im Bereich des Firstringes (16) als auch am unteren Ende des Formrohres (14) geringeren Durchmessers (d) jeweils durch wenigstens einen O-Ring (24,24ᵢ) begrenzt ist.

6. Kokille nach Anspruch 5, **dadurch gekennzeichnet, daß** jeder O-Ring (24,24ₜ) in einer zum Einsatzrohr (12) offenen Nut (25,25ᵢ) ruht.

7. Kokille nach Anspruch 6, **dadurch gekennzeichnet, daß** die Nut (25) für den O-Ring (24) größeren Durchmessers in einem den Firstring (16) des Einsatzrohres (12) umgebenden Kragenring (28) verläuft, der seinerseits einen Abschnitt des Spaltraumes (22) begrenzt.

8. Kokille nach Anspruch 6 oder 7, **dadurch gekennzeichnet, daß** die Nut (25ᵢ) für den O-Ring (24ₜ) geringeren Durchmessers (d₁) in einem das Formrohr (14) endwärts umgebenden Verschlußring (34) vorgesehen ist.

9. Kokille nach Anspruch 7, **dadurch gekennzeichnet, daß** der Kragenring (28) an die Tragplatte (30) angefügt ist.

10. Kokille nach einem der Ansprüche 4 bis 9, **dadurch gekennzeichnet, daß** der Tragplatte (30) Zu- und Abflüsse (31,32) für das Kühlwasser des Spaltraumes (22) zugeordnet sind.

11. Verfahren zum Elektroschlackeumschmelzen einer Abschmelzelektrode in einer Trichterkokille mit wassergekühltem Einsatzrohr, insbesondere einer Trichterkokille mit einer einem Kontaktring benachbarten Graphitelektrode über einem das Einsatzrohr umgebenden Spaltraum für Kühlwasser, nach wenigstens einem der Ansprüche 1 bis 10, **dadurch gekennzeichnet, daß** mittels im Spaltraum (22) herrschenden Druckes eine auf das Einsatzrohr (12) zur Graphitelektrode (40) hin wirkende Kraft (F) erzeugt und die Graphitelektrode an den Kontaktring (42) gepreßt wird.

## Claims

1. Funnel chill mould with funnel-shaped insert tube for the electroslag remelting of at least one consumable electrode (58), in particular a steel electrode, in special metallurgy, with a water-cooled insert tube (12) made of copper or a copper alloy, wherein the funnel chill mould which holds a slag bath and the consumable electrode partially immersed in the slag bath are connected to an electrical network, wherein in the upper region of the insert tube (12) is provided a peripheral recess (36) for an approximately annular graphite electrode (40) and the latter is separated from the insert tube by an insulation ring (38), wherein the graphite electrode is located below the slag bath level (51), **characterised by** a contact ring (42) which overlaps the graphite electrode (40) and with the graphite electrode defines an approximately annular gap (50) and also is connected to the electrical network (54) by means of a high-current cable (52).

2. Chill mould according to claim 1, **characterised in that** the graphite electrode (40) towards the insert tube (12) rests on a ceramic insulation ring (38) and/or is overlapped by a water-cooled contact ring (42).

3. Chill mould according to claim 1 or 2, **characterised in that** the recess (36) for the graphite electrode (40) is constructed as a shoulder recess of a peripheral angle edge (17) of the insert tube (12).

4. Chill mould on a supporting member according to claim 2, **characterised in that** the water-cooled contact ring (42) is connected by studs (46) to a supporting plate (30) as the supporting member in such a way that on the one hand it rests on insulation bushes (48) encompassing the studs and on the other hand it forms with the annular graphite electrode (40) the annular gap (50).

5. Chill mould with a lower mould tube (14) and a larger-diameter top ring (16) which is connected to the mould tube by a funnel section, according to any of claims 1 to 4, **characterised in that** between the insert tube (12) and a casing tube (18) surrounding the latter is formed a gap chamber (22) for cooling water which, both in the region of the top ring (16) and at the lower end of the mould tube (14) of smaller diameter (d), is defined in each case by at least one O-ring (24, 24ᵢ).

6. Chill mould according to claim 5, **characterised in that** each O-ring (24, 24ₜ) rests in a groove (25, 25ᵢ) which opens towards the insert tube (12).

7. Chill mould according to claim 6, **characterised in that** the groove (25) for the larger-diameter O-ring (24) runs in a collar ring (28) which surrounds the top ring (16) of the insert tube (12) and which in turn defines a section of the gap chamber (22).

8. Chill mould according to claim 6 or 7, **characterised in that** the groove (25ᵢ) for the O-ring (24ₜ) of smaller diameter (d₁) is provided in a closure ring (34) surrounding the mould tube (14) terminally.

9. Chill mould according to claim 7, **characterised in that** the collar ring (28) is joined to the supporting plate (30).

10. Chill mould according to any of claims 4 to 9, **characterised in that** associated with the supporting plate (30) are inlets and outlets (31, 32) for the cooling water of the gap chamber (22).

11. Method for the electroslag remelting of a consumable electrode in a funnel chill mould with water-cooled insert tube, in particular a funnel chill mould with a graphite electrode adjacent to a contact ring over a gap chamber for cooling water surrounding the insert tube, according to one or more of claims 1 to 10, **characterised in that** by means of pressure prevailing in the gap chamber (22) a force (F) acting on the insert tube (12) towards the graphite electrode (40) is produced and the graphite electrode is pressed against the contact ring (42).

## Revendications

1. Lingotière en forme d'entonnoir avec un tube de revêtement pour la refusion sous laitier électroconducteur d'au moins une électrode consommable (58), en particulier une électrode en acier dans la métallurgie spéciale, avec un tube de revêtement (12) refroidi par eau composé de cuivre ou d'un alliage cuivreux, la lingotière contenant un bain de laitier et l'électrode consommable partiellement immergée dans le bain de laitier étant raccordées à un réseau électrique, dans laquelle un évidement périphérique (36) pour une électrode en graphite sensiblement annulaire (40) est prévu dans la partie supérieure du tube de revêtement (12) et l'électrode en graphite est séparée du tube de revêtement par un anneau isolant (38), et se trouve au-dessous du niveau du bain de laitier (51), **caractérisée par** un anneau de contact (42) qui s'avance au-dessus de l'électrode en graphite (40) et qui délimite avec l'électrode en graphite un intervalle sensiblement annulaire (50) et qui est relié au moyen d'un câble à haute intensité (52) au réseau électrique (54).

2. Lingotière selon la revendication 1, **caractérisée en ce que** l'électrode en graphite (40) s'appuie vers le tube de revêtement (12) contre un anneau isolant en céramique (38) et/ou est surmontée par un anneau de contact (42) refroidi par eau.

3. Lingotière selon la revendication 1 ou 2, **caractérisée en ce que** l'évidement (36) pour l'électrode en graphite (40) est formé comme un évidemment d'épaulement d'un bord périphérique en équerre (17) du tube de revêtement (12).

4. Lingotière sur un organe de support selon la revendication 2, **caractérisée en ce que** l'anneau de contact refroidi par eau (42) est relié au moyen de goujons filetés (46) avec une plaque de support (30) servant d'organe de support, de telle manière qu'il repose d'une part sur les manchons isolants (48) entourant les goujons filetés et forme d'autre part l'intervalle annulaire (50) avec l'électrode annulaire en graphite (40).

5. Lingotière avec un tube de moulage inférieur (14) et une couronne de dessus (16) de plus grand diamètre qui est reliée au tube de moulage par un tronçon en entonnoir, selon l'une des revendications 1 à 4, **caractérisée en ce qu'**un intervalle (22) pour l'eau de refroidissement est formé entre le tube de revêtement (12) et un tube d'enveloppe (18) entourant ce dernier, intervalle qui est limité aussi bien dans la zone de la couronne de fente (16), qu'également à l'extrémité inférieure du tube de moulage (14) de plus petit diamètre (d) respectivement par au moins un joint torique (24,24ᵢ).

6. Lingotière selon la revendication 5, **caractérisée en ce que** chaque joint torique (24,24ₜ) est logé dans une rainure (25,25ᵢ) ouverte vers le tube de revêtement (12).

7. Lingotière selon la revendication 6, **caractérisée en ce que** la rainure (25) pour le joint torique (24) de plus grand diamètre s'étend dans une collerette annulaire (28) entourant la couronne de faîte (16) du tube de revêtement (12), laquelle collerette délimite de son côté un tronçon de l'intervalle (22).

8. Lingotière selon la revendication 6 ou 7, **caractérisée en ce que** la rainure (25ᵢ) pour le joint torique (24ₜ) de plus petit diamètre (d₁) est prévue dans un anneau de fermeture (34) entourant l'extrémité du tube de moulage (14).

9. Lingotière selon la revendication 7, **caractérisée en ce que** la collerette annulaire (28) est accolée à la plaque de support (30).

10. Lingotière selon l'une quelconque des revendications 4 à 9, **caractérisée en ce que** l'entrée et la sortie (31,32) pour l'eau de refroidissement de l'intervalle (22) sont associées à la plaque de support (30).

11. Procédé pour la refusion sous laitier électroconducteur d'une électrode consommable dans une lingotière en forme d'entonnoir avec un tube de revêtement refroidi par eau, en particulier une lingotière en forme d'entonnoir avec une électrode en graphite adjacente à un anneau de contact par l'intermédiaire d'un intervalle entourant le tube de revêtement pour de l'eau de refroidissement, selon au moins l'une des revendications 1 à 10, **caractérisé en ce qu'**au moyen de la pression existant dans l'intervalle (22), on crée une force (F) agissant sur le tube de revêtement (12) vers l'électrode en graphite (40) et **en ce que** l'électrode en graphite est pressée sur l'anneau de contact (42).
